# EUROPÄISCHE PATENTSCHRIFT

(11) **EP 1 339 615 B1**
(45) Veröffentlichungstag und Bekanntmachung des Hinweises auf die Patenterteilung: **02.03.2005**
(21) Anmeldenummer: 01975954.7
(22) Anmeldetag: 30.10.2001
(51) Int. Cl.: B65D 41/34, B65D 5/74, B67B 3/22

(54) **SCHRAUBKAPPE MIT GARANTIEBAND**
SCREW CAP WITH A GUARANTEE STRIP
CAPUCHON FILETE POURVU D'UNE BANDE DE GARANTIE

(30) Priorität: 03.11.2000 CH 215200
(43) Veröffentlichungstag der Anmeldung: 03.09.2003
(73) Patentinhaber: Terxo AG, 8623 Wetzikon-Kempten (CH)
(72) Erfinder: DUBACH, Werner, Fritz, CH-8124 Maur (CH)
(74) Vertreter: Patentanwälte Feldmann & Partner AG
(86) Internationale Anmeldenummer: PCT/CH2001/000642
(87) Internationale Veröffentlichungsnummer: WO 2002/036451

(56) Entgegenhaltungen:
- EP-A- 0 118 267
- FR-A- 1 298 166
- GB-A- 809 398
- US-A- 5 213 224
- US-A- 5 975 321
- PATENT ABSTRACTS OF JAPAN vol. 1998, no. 08, 30. Juni 1998 (1998-06-30) & JP 10 059393 A (JAPAN CROWN CORK CO LTD), 3. März 1998 (1998-03-03)

## Beschreibung

Die vorliegende Erfindung betrifft eine Schraubkappe aus Kunststoff und ein Behältnis aus Kunststoff oder Weichmaterial mit einem Ausguss gemäss Oberbegriff des Patentanspruch sowie ein Verfahren zu dessen Montage.

Schraubkappen der eingangs genannten Art sind seit vielen Jahren bekannt. Ihre Gestaltungsform ist nicht zuletzt davon abhängig, aus welchem Material das Behältnis gefertigt ist, auf dem der Verschluss aufgesetzt ist. Bei Glasflaschen ist der Ausguss üblicherweise genormt und entsprechend müssen die Drehverschlüsse der Norm entsprechen. Bei Behältnissen aus Kunststoff kann der Ausguss sehr viel freier variiert werden. Auch bei Behältnissen aus sogenanntem Weichmaterial verwendet man darauf befestigte Ausgüsse aus Kunststoff, die wiederum mit grossen gestalterischen Freiheiten gefertigt werden können. Die Erfindung bezieht sich auf Schraubkappen, die mit Behältnissen aus Kunststoff oder Weichmaterial zusammenwirken, deren Ausguss aus Kunststoff gefertigt ist und wobei Schraubkappe und Ausguss aufeinander abgestimmt sind.

Im vorliegenden Fall interessieren nur Schraubkappen mit Garantieband, die allein durch das Drehen der Schraubkappe geöffnet werden können, wobei gleichzeitig das Garantieband von der Schraubkappe getrennt wird. Ausgestaltungsformen solcher Verschlüsse gehen beispielsweise aus der DE-A-31 11 692, der EP-B-0'149'496, der EP-B-0'460'557, der EP-B-0'593'396 oder der EP-B-0'625'950 hervor. Die Herstellung solcher Schraubkappen ist problematisch. Bei der Herstellung muss der Kern aus der Schraubkappe herausgerissen werden. Während die Hintergriffe im Bereich des Gewindes unproblematisch sind, stellen die Hintergriffe im Bereich der Sollbruchstege ein grosses Problem dar. Diese relativ fragilen Stellen werden relativ häufig während der Herstellung zerstört. Dies führt zu Produktionsunterbrüchen und zu Ausschuss der hergestellten Verschlüsse. Um die Gefahr der Zerstörung zu verringern, müssen relativ viele Sollbruchstege vorgesehen werden. Die Folge davon ist eine erschwerte Oeffnung der Schraubkappe. Bekanntlich werden beim Aufschrauben sämtliche Sollbruchstege gleichmässig auf Zug belastet, so dass sich die Kräfte summieren und ihre Resultierende in direktem Zusammenhang mit der Anzahl der erforderlichen Sollbruchstege steht. Sollbruchstege sind selbstverständlich ausserordentlich dünn gestaltete Materialbrücken, in deren Bereich beim Spritzvorgang eine Ausrichtung der Molekülketten entsteht. Diese Molekülketten verlaufen nun in der Richtung der Sollbruchstege und haben ihre höchste Widerstandskraft genau in der Verlaufsrichtung. Mit anderen Worten, die beim Aufschrauben auftretenden Kräfte verlaufen praktisch axial zur Ausgussrichtung und damit genau in Verlaufsrichtung der Sollbruchstege. Hinzu kommt noch der bekannte Effekt, dass beim Abschrauben die Zugkräfte relativ langsam erhöht werden, wobei eine Materialreckung auftritt, die zu einer weiteren Ausrichtung der Molekülketten führt und eine gesteigerte Reissfestigkeit bewirkt.

Um die Gefahr der Zerstörung des Garantieringes beziehungsweise des Garantiebandes bei der Entformung zu verringern; werden auch Spritzwerkzeuge mit Schieber eingesetzt. Dies führt jedoch zu ausserordentlich teuren Werkzeugen.

Aus der US-A-3'650'428 und der US-A-5'213'224 sind Schraubkappen bekannt, bei der zusätzlich am Ausguss ratschenförmige Erhebungen angebracht sind, die mit ratschenförmigen Formschlussmitteln am Garantieband zusammenwirken. Diese Lösung verlangt wiederum ein in sich nicht geschlossenes Garantieband mit einer Aufreisslasche, wobei das Garantieband vor dem Abschrauben des Verschlusses entfernt werden muss. Ein weiteres Problem dieser Ausführungsform ist zudem die Montage. Die ratschenförmige Ausgestaltung ist erforderlich, weil die Schraubkappe aufgeschraubt wird. Dies ist möglich, weil einerseits das Garantieband, wie bereits erwähnt, in sich nicht geschlossen ist, sondern eine Oeffnung aufweist, wodurch die erforderliche Elastizität gegeben ist. Diese Verschlüsse gelten jedoch nicht als besonders sicher. Beim Aufschrauben werden die Kanten der ratschenförmigen Teile leicht verformt, und entsprechend lassen sich solche Verschlüsse oftmals auch abschrauben, ohne dass dabei das Garantieband beschädigt wird.

Letztlich ist aus der GB-A 809'398 ein Schraubresschluss gemäss Oberbegriff des Patentanspruches 1 bekannt, welches die zuvor dargelegten Probleme bezuglich der Fertigung aufweist.

Es ist folglich die Aufgabe der vorliegenden Erfindung, eine Schraubkappe der eingangs genannten Art zu schaffen, die sich mit erheblich geringerer Kraft aufschrauben lässt, ohne die Nachteile der bekannten Ausführungsformen in Kauf nehmen zu müssen. Die verschiedenen Ausführungsformen der Erfindung gehen aus den abhängigen Ansprüchen hervor, und deren Wirkung und Bedeutung wird an Hand der Zeichnung in der nachfolgenden Beschreibung erläutert.
Es ist eine weitere Aufgabe der vorliegenden Erfindung, Verfahren zur Montage der erfindungsgemässen Schraubkappen aufzuzeigen, die eine besonders rationale und preiswerte Montage erlauben.

In der beiliegenden Zeichnung sind Ausführungsbeispiele des Erfindungsgegenstandes dargestellt und nachfolgend im Detail beschrieben. Es zeigt:
- Figur 1: einen vertikalen Diametralschnitt durch eine erste Ausführungsform einer erfindungsgemässen Schraubkappe mit einem auf einem Behältnis aus Weichmaterial aufgesetzten Ausguss und
- Figur 2: denselben Ausguss mit abgeschraubter Kappe;
- Figur 3: zeigt wiederum einen vertikalen Diametralschnitt durch einen leicht geänderten Ausguss.
- Figur 4: zeigt eine perspektivische Ansicht der Schraubkappe mit Ausguss gemäss der Figur 1 und
- Figur 5: zeigt ebenfalls eine perspektivische Ansicht einer verkleinerten Variante des Verschlusses, während
- Figur 6: eine Seitenansicht des Ausgusses nach Figur 2 zeigt. In der

Die. Schraubkappe 1 kann prinzipiell konventionell gestaltet sein. Sie besteht somit aus einer umlaufenden zylindrischen Mantelwand 7, die oben von einer Deckfläche 50 abgeschlossen ist. An der Unterseite der Deckfläche 50 kann eine ringförmige Dichtwulst 51 vorgesehen sein. Die Mantelwand 7 ist mit einem Innengewinde versehen, welches hier vorzugsweise als Feingewinde 17 gestaltet ist. Dieses Feingewinde 17 braucht lediglich im unteren Bereich der Mantelwand 7 vorgesehen zu sein. Am unteren Rand der Mantelwand 7 ist über Sollbruchstege 6 ein Garantieband 5 angeformt. Das Garantieband 5 ist, wie in den Ausführungen gemäss den Figuren 1, 2 und 4-6 sich nach unten konisch erweiternd gestaltet. Eine solche Gestaltung ist einerseits ästhetisch zufriedenstellend und hat zudem den Vorteil einer besonders einfachen Entformung. Im Gegensatz zu Garantiebändern, die fluchtend direkt unter der Mantelwand der Schraubkappe angeordnet sind, ist bei einem Garantieband der hier dargestellten Form kein Hintergriff vorhanden. Entsprechend kann der Kern des Spritzwerkzeuges herausgezogen werden, ohne dabei das Garantieband oder insbesondere die Sollbruchstege, welche die Verbindung zwischen der Mantelwand 7 und dem Garantieband 5 darstellen, zu belasten.

In den hier dargestellten Versionen ist der Ausguss immer als separates Teil gezeichnet. Dies ist jedoch keineswegs zwingend. Der Ausguss kann selbstverständlich einstückig mit einem Kunststoffbehältnis gefertigt sein. Die hier dargestellte Form des Ausgusses 2 besteht aus einer Ringwand 9, an deren unterem Ende ein Flansch 8 angeformt ist. Dieser Flansch 8 ist hier senkrecht zur Ringwand 9 verlaufend angeordnet. Bei einer einstückigen Ausführung des Ausgusses 2 mit dem Behältnis würde der Flansch 8 praktisch das Behältnis selbst darstellen, und der Ausguss 2 würde entsprechend einen Flaschenhals bilden. Aussen an der Ringwand 9 ist ein Aussengewinde 10 angeformt, das ebenfalls vorzugsweise als Feingewinde gestaltet ist. Das Gewinde 10 erstreckt sich auch nicht über die gesamte Länge der Ringwand 9. Zwischen dem Aussengewinde 10 und dem zuunterst angeordneten Flansch 8 ist am Ausguss 2 ein Formschlussmittel 11 angeformt. Dieses Formschlussmittel 11 hat in der Figur 2 die Gestalt von radial nach aussen vorstehenden Nocken 12. Wie man etwa aus der Figur 4 erkennt, sind über den Umfang hier beispielsweise vier Nocken 12 gleichmässig verteilt angeordnet. Dies bedeutet, dass entsprechend auch das Garantieband etwa gleich grosse Durchbrüche 15 aufweist. Bei dieser Gestaltungsform durchgreifen die Nocken 12 Durchbrüche 15. Bei dieser Gestaltungsform übergreifen die erwähnten Nocken 12 einen dieselben hintergreifenden Teil 19 des Garantiebandes 5, wie beispielsweise in der Figur 2 und in der Figur 6 deutlich erkennbar. Dies hat den Vorteil, dass auch nach einer Trennung von Garantieband 5 und Schraubkappe 1 das Garantieband am Ausguss 2 gehalten bleibt. Allerdings benötigt die Fertigung eines solchen Ausgusses noch Schieber, weil die Herstellungsform beziehungsweise die Spritzform die Nocken 12 hintergreift.

Um einen solchen Hintergriff zu vermeiden, kann das Formschlussmittel 11 auch rippenförmig gestaltet sein, wie dies in der Figur 3 dargestellt ist. Diese Rippen 16 verlaufen vorzugsweise einerseits radial nach aussen gerichtet und andererseits parallel zur Zentrumsachse des Ausgusses 2. Auch diese Rippen 16, die entsprechend wesentlich schmäler sind als die zuvor beschriebenen und gezeigten Nocken 12, sind im geschlossenen Zustand des Verschlusses in formschlüssiger Verbindung mit dem Garantieband 5 der Schraubkappe 1.

Das Formschlussmittel 11 am Ausguss 2 ist in beiden Ausführungen so gestaltet, dass die Unterkante der Schraubkappe 1 im montierten Zustand direkt auf die Nocke 12 beziehungsweise auf die Rippen 16 aufsteht. Dies bedingt, dass die Durchbrüche 15 mit ihrer Oberkante in der Trennebene T zwischen Garantieband 5 und der Unterkante der Mantelwand 7 verlaufen. Diese Situation ist in den Figuren 5 und 6 deutlich erkennbar. Diese Ausgestaltungsform dient direkt als Anschlag bei der Montage. Hierauf wird später noch eingegangen.

Bei den Ausführungen gemäss den Figuren 1-3 sind die Formschlussmittel 11 beziehungsweise 12, 16 nur an einigen wenigen Stellen am Umfang verteilt angeordnet. Dies verlangt bei der Montage in einem ersten Schritt wiederum eine axiale Ausrichtung aufeinander und danach eine relative Winkelpositionierung der beiden Teile zueinander, bevor wiederum durch eine einfache translatorische Bewegung in Achsrichtung die beiden Teile aufeinander drückbar sind. Weil aber auch hier wiederum Feingewinde vorgesehen sind, kann die Montage vereinfacht werden, indem die Schraubkappe 1 auf den Ausguss 2 aufgesetzt wird und danach verdreht wird, bis praktisch ein hier nicht dargestelltes Anschlagelement die korrekte Winkellage der beiden Teile zueinander angibt, worauf durch eine axiale Translation die Endposition erreicht wird. Weil, wie bereits erwähnt, mit Feingewinden gearbeitet wird, spielt es keine Rolle, ob bei der winkelmässigen Ausrichtung der Teile zueinander die Gewinde bereits ineinander greifen. Dies steht im Gegensatz zu Normalgewinden, die üblicherweise wesentlich steiler sind und bei denen die beiden Teile bereits von Anfang an in axial fluchtender und korrekt aufeinander abgestimmter Winkellage aufeinander zu bewegt werden müssen. Während beispielsweise bei den Verschlüssen den Figuren 4-6 jede Relativlage um 90° gedreht eine vollständig korrekte Schliessung bewirkt, ist dies bei einem Normalgewinde keinesfalls gegeben. Die Steilheit der Gewinde bedingt eine exakte winkelmässige Ausrichtung der beiden Teile.

Bei der erstmaligen Oeffnung eines solchen Schraubverschlusses lässt sich die Schraubkappe 1 nur drehen, indem auf die Sollbruchstege 6 sogleich eine Scherkraft wirkt. Diese Scherkraft tritt sogleich auf, ohne dass zuvor eine Reckung dieser Sollbruchstege in ihrer Längsrichtung erfolgt. Die in den Sollbruchstegen bereits gerichtet verlaufenden Moleküle lassen sich durch die praktisch hundertprozentig auftretende Scherkraft mit relativ geringem Kraftaufwand öffnen. Damit sind Schraubkappenverschlüsse auch für ältere Personen oder Kinder, die nicht über eine grosse Kraft in den Händen verfügen, leicht zu öffnen.

## Patentansprüche

1. Schraubkappe (1) aus Kunststoff und ein Behältnis aus Kunststoff oder Weichmaterial mit einem Ausguss (2), wobei die Schraubkappe ein am unteren, umlaufenden Rand (4) der Mantelwand (7) angeordnetes Garantieband (5) aufweist, welches über Sollbruchstege (6) mit dem unteren Rand der Mantelwand (7) der Schraubkappe verbunden ist, wobei das Garantieband (5) endlos und laschenfrei ist und der Ausguss (2) mit gegenüber dem Zentrum nach aussen vorstehenden Formschlussmitteln (11) versehen ist, die mit Ausnehmungen im Garantieband (5) so im Eingriff sind, dass eine Drehbewegung der Schraubkappe (1) eine Scherkraft auf die Sollbruchstege (6) bewirkt und somit das Garantieband (5) von der Schraubkappe abscherbar ist,
**dadurch gekennzeichnet, dass** die Ausnehmungen im Garantieband (5) in Form von Durchbrüchen (13,15) vorhanden sind, die mit ihrer Oberkante fluchtend in der Trennebene (T) zwischen Schraubkappenmantelwand (7) und dem Garantieband (5) liegen, wobei das Garantieband bezüglich der Mantelwand konisch nach aussen gerichtet verläuft und die Formschlussmittel (11) am Ausguss (2) radial nach aussen verlaufen und in die Durchbrüche hineinragen, wobei die Unterknute der Mantelwand (7) direkt auf sie aufsetzt.

2. Schraubkappe nach Anspruch 1, **dadurch gekennzeichnet, dass** die Formschlussmittel (11) am Ausguss radial nach aussen vorstehende Rippen (16) sind, die hintergrifffrei auf der Aussenseite des Ausgusses (2) in dessen Achsialrichtung verlaufend angeordnet sind und sich bis auf einen Flansch (8) des Ausgusses (2) oder auf das Behältnis hinunter erstrecken.

3. Schraubkappe nach Anspruch 1, **dadurch gekennzeichnet, dass** die Schraubkappe (1) ein mehrgängiges Feingewinde (17) aufweist, welches mit einem entsprechenden Feingewinde (10) am Ausguss eingreift.

4. Schraubkappe nach Anspruch 1, **dadurch gekennzeichnet, dass** das Formschlussmittel (11) mindestens ein Nocken (12) ist, der die Ausnehmung im Garantieband durchsetzt, und dass der Nocken (12) mindestens teilweise vom Garantieband (5) hintergriffen (19) ist.

5. Verfahren zur Montage einer Schraubkappe nach einem der Ansprüche 1-4, **dadurch gekennzeichnet, dass** die Schraubkappe (1) axial fluchtend auf den Ausguss (2) aufgesetzt wird, bis zu einer Winkelposition verdreht wird, bei der die Formschlussmittel (11) mit den Ausnehmungen (13) in der korrekten Winkellage übereinander liegen, und danach auf den Ausguss (2) aufgedrückt wird.

6. Verfahren zur Montage einer Schraubkappe nach einem der Ansprüche 1-4, **dadurch gekennzeichnet dass** die Schraubkappe (1) und der Ausguss (2) in einer fest vorgegebenen Winkellage zueinander orientiert und in der orientierten Position aufeinander gesetzt werden und danach die Schraubkappe auf den Ausguss aufgedrückt wird.

## Claims

1. A screw cap (1) of plastic and a receptacle of plastic or soft material, with a pour-out (2), wherein the screw cap comprises a guarantee strip (5) which is arranged on the lower, peripheral edge (4) of the skirt (7) and which via break-off webs (6) is connected to the lower edge of the skirt (7) of the screw cap, wherein the guarantee strip (5) is endless and without tabs, and the pour-out (2) is provided with positive fit means (11) which project outwards with respect to the centre and which are engaged with recesses in the guarantee strip (5) such that a rotational movement of the screw cap (1) effects a shear force on the break-off webs (6) and thus the guarantee strip (5) may be sheared from the screw cap,
**characterised in that** the recesses in the guarantee strip (5) are present in the form of openings (13, 15) which with their upper edge lie flush in the separation plane (T) between the screw cap skirt (7) and the guarantee strip (5), wherein the guarantee strip with respect to the skirt runs directed conically outwards and the positive fit means (11) on the pour-out (2) run radially outwards and project into the openings, wherein the lower edge of the skirt (7) is seated directly on them.

2. A screw cap according to claim 1, **characterised in that** the positive fit means (11) on the pour-out are radially outwardly projecting ribs (16) which are arranged running without undercuts on the outer side of the pour-out (2) in its axial direction and extend up to a flange (8) of the pour-out (2) or down to the receptacle.

3. A screw cap according to claim 1, **characterised in that** the screw cap (1) has a multi-pitch fine thread (17) which meshes with a corresponding fine thread (10) on the pour-out.

4. A screw cap according to claim 1, **characterised in that** the positive fit means (11) is at least one cam (12) which passes through the recess in the guarantee strip, and that the cam (12) at least partly is undercut (19) by the guarantee strip (5).

5. A method for assembly of a screw cap according to one of the claims 1 to 4, **characterised in that** the screw cap (1) is placed onto the pour-out (2) in an axially flush manner, is turned until an angular position at which the positive fit means (11) with the recesses (13) lie above one another in the correct angular position, and thereafter is pressed onto the pour-out (2)

6. A method for assembly of a screw cap according to one of the claims 1-4, **characterised in that** the screw cap (1) and the pour-out (2) are orientated to one another at a fixed predefined angular position, and in the orientated position are placed onto one another and thereafter the screw cap is pressed onto the pour-out.

## Revendications

1. Capuchon fileté (1) en matière synthétique et un récipient en matière synthétique ou de matière souple avec un bec (2), auquel cas le capuchon fileté présente une bande de garantie (5) arrangée au bord inférieur périphérique (4) de la paroi d'enveloppe (7) et cette bande de garantie (5) est reliée au bord inférieur de la paroi d'enveloppe (7) du capuchon fileté à travers des pattes de rupture (6), auquel cas la bande de garantie (5) est sans fin et exempte de languettes et auquel cas le bec (2) est pourvu de moyens de fermeture géométrique (11) débordants vers l'extérieur par rapport au centre et qui sont de telle sorte en contact avec des creux dans la bande de garantie (5) qu'un mouvement rotatoire du capuchon fileté (1) provoque un effort tranchant sur les pattes de rupture (6) et qu'ainsi la bande de garantie (5) est susceptible d'être tranchée du capuchon fileté, **caractérisé par le fait que** les creux dans la bande de garantie (5) sont disponibles sous forme de fissures (13, 15) qui se trouvent avec leur bord supérieur en alignement dans le plan de séparation (T) entre la paroi d'enveloppe du capuchon fileté (7) et la bande de garantie (5), auquel cas la bande de garantie, concernant la paroi d'enveloppe, passe dirigée de façon conique vers l'extérieur et les moyens de fermeture géométrique (11) passent radialement vers l'extérieur au bec (2) et avancent dans les fissures, auquel cas le bord inférieur de la paroi d'enveloppe (7) se pose directement sur elles.

2. Capuchon fileté selon la revendication 1, **caractérisé par le fait que** les moyens de fermeture géométrique (11) sont des nervures (16) avançant vers l'extérieur au bec (2) et ces nervures (16) sont arrangées sans passer à l'arrière sur la face externe du bec (2) dans sa direction axiale et s'étendant vers le bas jusqu'à sur une bride (8) du bec (2) ou sur le récipient.

3. Capuchon fileté selon la revendication 1, **caractérisé par le fait que** le capuchon fileté (17) présente un filetage à pas fin multiple, lequel s'engrène avec un correspondant filetage à pas fin (10) au bec (2).

4. Capuchon fileté selon la revendication 1, **caractérisé par le fait que** les moyens de fermeture géométrique (11) sont au moins une came (12) qui pénètre le creux dans la bande de garantie et que la came (12) est saisie à l'arrière (19) au moins en partie par la bande de garantie (5).

5. Procédé pour le montage d'un capuchon fileté selon une des revendications de 1 à 4, **caractérisé par le fait que** le capuchon fileté (1) est posé axialement en alignement sur le bec (2) jusqu'à ce qu'il est tourné en une position d'angle, lors de laquelle les moyens de fermeture géométrique (11) chevauchent les creux (13) dans la position d'angle correcte et qu'ensuite l'on presse sur le bec (2).

6. Procédé pour le montage d'un capuchon fileté selon une des revendications de 1 à 4, **caractérisé par le fait que** le capuchon fileté (1) et le bec (2) sont orientés l'un par rapport à l'autre dans une position d'angle fermement prédéfinie et sont placés l'un sur l'autre dans la position orientée et qu'ensuite le capuchon fileté (1) est pressé sur le bec (2).
